# EUROPÄISCHE PATENTSCHRIFT

(11) **EP 3 947 233 B1**
(45) Veröffentlichungstag und Bekanntmachung des Hinweises auf die Patenterteilung: **15.02.2023**
(21) Anmeldenummer: 20710179.1
(22) Anmeldetag: 16.03.2020
(51) Int. Cl.: B66B 7/12

(54) **ZUSTANDSERMITTLUNG EINES TRAGMITTELS**
STATUS MONITORING OF A LOAD CARRIER
DÉTERMINATION DE L'ÉTAT D'UN MOYEN DE TRANSPORT

(30) Priorität: 29.03.2019 EP 19166107
(43) Veröffentlichungstag der Anmeldung: 09.02.2022
(73) Patentinhaber: INVENTIO AG, 6052 Hergiswil (CH)
(72) Erfinder: DOLD, Florian, 6330 Cham (CH); ZAPF, Volker, 6012 Kriens-Obernau (CH)
(74) Vertreter: Inventio AG
(86) Internationale Anmeldenummer: PCT/EP2020/057075
(87) Internationale Veröffentlichungsnummer: WO 2020/200727

(56) Entgegenhaltungen:
- EP-A1- 3 312 126
- WO-A1-2017/195352
- JP-B2- 3 759 692
- US-A1- 2003 111 298

## Beschreibung

Die Erfindung betrifft ein Verfahren zur Überwachung des physischen Zustandes eines Tragmittels, eine Vorrichtung zur Durchführung des Verfahrens sowie eine Aufzugsanlage mit dieser Vorrichtung.

Aufzüge beziehungsweise Aufzugsanlagen weisen eine Aufzugkabine zur Aufnahme von Personen und/oder Gegenständen, sowie einen Antrieb mit einer Treibscheibe und üblicherweise ein Tragmittel auf. Das Tragmittel ist mit der Aufzugkabine verbunden und über die Treibscheibe geführt, so dass der Antrieb die Aufzugkabine bewegen kann. Je nach Ausgestaltung der Aufzugsanlage ist das Tragmittel zudem mit einem Gegengewicht verbunden. Ferner sind verschiedene Tragmittelführungsvarianten möglich. Je nach Tragmittelführungsvariante sind Kraftübersetzungsmöglichkeiten vorhanden, wie sie beispielsweise von Seilzügen bekannt sind. Zudem kann eine Aufzugsanlage auch mehrere zueinander parallel geführte Tragmittel aufweisen.

Das kritischste Bauteil einer Aufzugsanlage ist das Tragmittel. Kritisch deshalb, weil es einerseits personentragend ist und andererseits funktionsbedingt höchsten Belastungen wie hohen, schwellenden Zugkräften und Biegewechseln ausgesetzt wird. Ein Tragmittel der vorgenannten Art kann ein aus Stahldrahtlitzen, Aramidfasern oder Kohlefasern gefertigter lasttragender Zugträger beziehungsweise gefertigtes Seil sein, das gegebenenfalls eine Kunststoffummantelung aufweist. Es kann aber auch ein Aufzugsriemen sein, der üblicherweise aus Polyurethan gefertigt ist und in seinem Inneren lasttragende Zugträger aufweist, die aus Stahldrahtlitzen, Aramidfaserbündel und/oder Kohlefaserbündel gefertigt sind.

Aufgrund der Tragmittelführung über die Treibscheibe und gegebenenfalls über Umlenkrollen ist nicht jeder Längenabschnitt des Tragmittels den gleichen Belastungen ausgesetzt, so dass die einzelnen Längenabschnitte nach einer gewissen Betriebsdauer unterschiedliche Verschleisserscheinungen zeigen. Die die Lebensdauer limitierende Verschleisserscheinung ist hierbei die Abnahme des tragenden Querschnitts infolge von Draht- oder Faserbrüchen der lasttragenden Zugträger des Tragmittels.

Aufgrund dieser Verschleisserscheinungen muss das Tragmittel periodisch ausgetauscht werden, wobei logischerweise dessen am stärksten beschädigter Längenabschnitt massgebend ist. Üblicherweise wurden bisher die Anzahl Biegewechsel des Tragmittels als Mass des Verschleisses herangezogen, ohne den tatsächlichen Zustand des Tragmittels zu berücksichtigen. Dieser Austausch ist sehr teuer, weshalb seitens der Betreiber ein hohes Interesse besteht, das Tragmittel möglichst lange zu nutzen, ohne aber einen Tragmittelbruch während des Betriebes zu riskieren.

Um diesem Bedürfnis zu entsprechen, schlägt die US2003/0111298A1 eine Überwachung des Tragmittels in der Aufzugsanlage vor. Hierzu ist das Tragmittel durch Markierungen in Segmente unterteilt. Die Markierungen können durch eine Erfassungseinrichtung erfasst werden, so dass eine Längenänderung der einzelnen Segmente gemessen werden kann. Die Längenänderungen der einzelnen Segmente werden dann mit einem Grenzwert verglichen. Sobald eines der Segmente den Grenzwert erreicht hat, muss das Tragmittel ersetzt werden. Mittels dieser Überwachung wird der Zeitpunkt des Tragmittelaustauschs, oft auch als Ablegereife bezeichnet, nicht mehr von den Betriebsstunden abhängig gemacht, sondern vom tatsächlichen Zustand des Aufzugtragmittels.

Das vorgeschlagene Verfahren setzt gemäss der Beschreibung der US2003/0111298A1 aber voraus, dass immer bei derselben Last, beispielsweise bei einer Fahrt mit der leeren Aufzugkabine, die Längenänderung bestimmt werden muss. Solche zu Messzwecken vorgesehene Leerfahrten schränken die Verfügbarkeit der Aufzugsanlage ein. Zudem beinhaltet die gemessene Längenänderung auch ein Setzen der Drahtlitzen oder Faserbündel, welches auf die Tragfähigkeit des Tragmittels keinen Einfluss hat. Die vorgeschlagene Lösung kann aufgrund der an sich unbedenklichen Setzeffekte, die im Messresultat enthalten sind, zu einem zu frühen Austausch des Tragmittels führen.

Aufgabe der vorliegenden Erfindung ist somit, die Ablegereife ohne Einschränkung der Verfügbarkeit noch präziser aus dem Zustand des Tragmittels zu bestimmen.

Diese Aufgabe wird gelöst durch ein Verfahren zur Überwachung des physischen Zustandes eines Tragmittels, welches mit einer Aufzugkabine verbunden ist und diese bewegen kann. Das Tragmittel weist seiner Länge entlang Markierungen auf, die mittels einer Erfassungseinrichtung erfasst werden können. Die Markierungen können auf der Oberfläche des Tragmittels beispielsweise durch einen Farbdruck oder durch thermische Verfahren wie Laser-Einbrennverfahren aufgebracht werden. Die Markierungen können hierbei insbesondere als Punkte, horizontale Linien, Matrixcodes, Barcodes und dergleichen mehr ausgestaltet sein. Die Markierungen können aber auch anderer Natur sein wie beispielsweise im Innern des Tragmittels angeordnete RFID-Tags und dergleichen mehr. Dem entsprechend ist die Erfassungseinrichtung auf die verwendete Markierung abgestimmt und kann ein Laserscanner, ein RFID-Lesegerät, eine Kamera und dergleichen mehr sein.

Damit Setzeffekte keinen Einfluss auf die Zustandsermittlung haben, wird erfindungsgemäss anstelle der reinen Längenänderung beziehungsweise Dehnung, segmentweise die Dehnungsdifferenz des Tragmittels überwacht. Die Ermittlung der Dehnungsdifferenz erfolgt dadurch, dass mittels einer Signalverarbeitungseinheit aus einem Abstand zwischen zwei ausgewählten, von der Erfassungsrichtung erfassten Markierungen eine erste Dehnung bei einer ersten Last und eine zweite Dehnung bei einer zweiten Last ermittelt wird und aus den beiden Dehnungen eine das elastische Verhalten der Segmente repräsentierende Dehnungsdifferenz errechnet wird. Um die bei den Dehnungsmessungen wirkenden Lasten zu erfassen, ist eine Lastmesseinrichtung vorhanden, mittels der die am Tragmittel zwischen den zwei ausgewählten Markierungen wirkende Last gemessen werden kann.

Dem Heranziehen der Dehnungsdifferenz als Kriterium zur Bestimmung der Ablegereife steht die Erkenntnis zugrunde, dass zu den Setzeffekten eine zusätzliche Längenänderung dann entsteht, wenn einzelne Drahtlitzen oder Fasern gebrochen oder Verschleiss unterworfen sind und der tragende Querschnitt des Tragmittels reduziert ist. Diese Reduzierung führt zu einem veränderten elastischen Verhalten des Tragmittelsegments, indem es dehnbarer beziehungsweise «weicher» wird. Mit anderen Worten verändert beziehungsweise erhöht sich die Dehnungsdifferenz eines Segmentes, welches Drahtlitzenbrüche oder Faserbrüche aufweist. Hierbei ist ersichtlich, dass mittels des vorgeschlagenen Verfahrens das wichtigste Kriterium zur Bestimmung der Ablegereife herangezogen wird, nämlich die Verringerung des tragenden Querschnitts des Tragmittels. Da durch die Erfassung der wirkenden Last die Messungen zur Ermittlung der Dehnungsdifferenz unabhängig von einer festgelegten Last erfolgen können, ist die Bestimmung der Dehnungsdifferenz zu jedem Zeitpunkt und damit während des normalen Betriebes möglich.

Die errechnete Dehnungsdifferenz kann hernach mit einem Dehnungsdifferenz-Grenzwert verglichen werden. Wenn die Dehnungsdifferenz eines Segmentes gleich oder grösser als der Dehnungsdifferenz-Grenzwert ist, sendet die Signalverarbeitungseinheit vorzugsweise ein Alarmsignal an eine Steuerungseinheit der Aufzugsanlage und/oder an eine Ausgabeeinheit, um beispielsweise die Aufzugsanlage festzusetzen und/oder den erforderlichen Austausch des Tragmittels anzuzeigen.

Alternativ oder ergänzend kann aus der Dehnungsdifferenz ein Querschnittverlust des tragenden Querschnitts berechnet und dieser mit einem Grenzwert für den maximal zulässigen Querschnittverlust verglichen werden oder aus der Dehnungsdifferenz ein Bruchlastverlust berechnet und dieser mit einem Grenzwert für den maximal zulässigen Bruchlastverlust verglichen werden.

Wenn die errechnete Dehnungsdifferenz oder der errechnete Querschnittverlust oder der errechnete Bruchlastverlust eines Segmentes unterhalb des Dehnungsdifferenz-, Querschnittverlust-, oder Bruchlastverlust-Grenzwertes liegt, kann in der Signalverarbeitungseinheit beispielsweise mittels Extrapolation älterer, ermittelter Dehnungsdifferenz-, Querschnittverlust-, oder Bruchlastverlust-Werte und den aktuell ermittelten Werten die Restlebensdauer des im Einsatz befindlichen Tragmittels berechnet werden. Mittels dieser Restlebensdauer lässt sich der Austausch des Tragmittels im Sinne einer vorausschauenden Wartungsplanung sowohl für den Betreiber als auch für die Wartungsfirma planen.

Um die aus den Messungen und Berechnungen sich ergebenden Datenmengen zu reduzieren, können die Dehnungsdifferenzen der einzelnen Segmente miteinander verglichen und eine Hierarchie der Segmente bezüglich ihrer Dehnungsdifferenz erstellt werden. Analog dieser Hierarchie kann eine Auswahl der Segmente erfolgen, so dass die Dehnungsdifferenz von Segmenten mit bereits erhöhter Dehnungsdifferenz häufiger ermittelt und mit dem Dehnungsdifferenz-Grenzwert verglichen werden, als von Segmenten mit unveränderter Dehnungsdifferenz. Ferner kann ein Zufallsalgorithmus vorhanden sein, nach welchem zufallsweise Segmente mit bis anhin unveränderter oder leicht veränderter Dehnungsdifferenz ausgewählt und deren Dehnungsdifferenzen ermittelt werden.

Da die Markierungen auf dem Tragmittel angeordnet sind, können sie ebenfalls Verschleisserscheinungen unterworfen sein. Um eine störungsfreie Bestimmung der Dehnungsdifferenz weiterhin zu ermöglichen, kann ein Erfassbarkeit-Kriterium hinsichtlich der Erfassbarkeit der Markierungen vorhanden sein. Sofern eine Markierung diesem Erfassbarkeit-Kriterium nicht genügt und daher nicht oder schlecht lesbar ist, kann von der Erfassungseinrichtung oder der Signalverarbeitungseinheit die nächste lesbare Markierung gewählt werden.

Um die Veränderung der Steifigkeit präziser beurteilen zu können, ist es vorteilhaft, wenn nicht auf einen Standardwert des Herstellers zurückgegriffen wird, sondern das tatsächlich eingesetzte Tragmittel in seinem Neuzustand analysiert wird. Hierzu kann bei der Inbetriebnahme des Tragmittels eine Dehnungsdifferenz im Neuzustand jedes Segments gemessen und abgespeichert werden, indem im Neuzustand mehrere Dehnungen des Segmentes bei unterschiedlichen Lasten gemessen werden und als die Dehnungsdifferenz im Neuzustand wiedergebende Kraft/Dehnungskurve abgespeichert wird. Während des Betriebes können dann periodisch die Dehnungsdifferenz der einzelnen Segmente mit der jeweils zugeordneten Dehnungsdifferenz der Kraft/Dehnungskurve im Neuzustand verglichen werden.

Aus der Änderung der Dehnungsdifferenz eines Segments lässt sich auch der Querschnittsverlust des tragenden Querschnitts dieses Segments berechnet und das Resultat an eine Ausgabeeinheit übermitteln.

Zur Durchführung des Verfahrens ist eine Vorrichtung erforderlich, wobei diese zumindest ein mittels Markierungen in Segmente unterteiltes Tragmittel, eine Lastmesseinrichtung, eine Signalverarbeitungseinheit und eine Erfassungseinrichtung zur Erfassung der Markierungen aufweist. Die Lastmesseinrichtung kann sehr unterschiedlich ausgestaltet sein. Sie kann beispielsweise eine Kraftmesszelle beinhalten, welche im Tragmittel angeordnet ist. Vorzugsweise ist die Kraftmesszelle jedoch nicht im Tragmittel angeordnet, sondern Teil einer Tragmittelendbefestigungsstelle, an der eines der Tragmittelenden des Tragmittels entweder an der Kabine, am Gegengewicht oder an einem Teil eines Bauwerkes befestigt ist, wobei dieses Bauwerk logischerweise die Aufzugsanlage mit dem zu überwachenden Tragmittel enthält.

Die Signalverarbeitungseinheit ist dazu eingerichtet, segmentweise die Dehnungsdifferenz des Tragmittels zu überwachen, indem diese aus einem Abstand zwischen zwei ausgewählten, von der Erfassungsrichtung erfassten Markierungen eine erste Dehnung bei einer ersten, von der Lastmesseinrichtung am Tragmittel wirkenden, gemessenen Last und eine zweite Dehnung bei einer zweiten, von der Lastmesseinrichtung am Tragmittel wirkenden, gemessenen Last ermittelt und aus den beiden Dehnungen eine das elastische Verhalten repräsentierende Dehnungsdifferenz errechnet. Hierzu verfügt die Signalverarbeitungseinheit um eine entsprechende Hardware mir Prozessor und Speichereinheiten sowie über eine geeignete Software, in der unter anderem auch die in der Figurenbeschreibung aufgeführten Formeln implementiert sind.

Je nach programmierten Verfahrensabläufen in der Software, sind durch die Signalverarbeitungseinheit ein Segment und dementsprechend zwei Markierungen nach vorgegebenen Kriterien auswählbar. Diese Auswahl kann an die Erfassungseinrichtung übermittelt werden, welche hernach den Abstand zwischen den beiden ausgewählten Markierungen erfasst. Vorzugsweise wird hierbei ein optisches System verwendet und die Länge der Segmente so gewählt, dass zumindest zwei Markierungen gleichzeitig erfasst werden können. Zur Bestimmung der Dehnung eines Segmentes kann gegebenenfalls auch die Erfassungszeit-Differenz der beiden ausgewählten Markierungen sowie die Geschwindigkeit beziehungsweise das Geschwindigkeitsprofil des Tragmittels relativ zur Erfassungseinrichtung erfasst und verrechnet werden, um den korrekten Abstand zwischen den beiden Markierungen beziehungsweise die Dehnung des Segmentes zu bestimmen.

Um die gravierendsten Verschleissstellen eindeutig lokalisieren zu können, weist vorteilhafterweise jede Markierung eine, von den anderen Markierungen eindeutig unterscheidbare Kennzeichnung auf.

Um die Erfassung zu erleichtern, sind die zwei ausgewählten Markierungen vorzugsweise aufeinander folgend am Tragmittel angeordnet und begrenzen das Segment, dessen Dehnungsdifferenz errechnet werden soll.

Es ist aber auch möglich, dass zwischen den beiden ausgewählten Markierungen die das Segment begrenzen, weitere am Tragmittel angeordnete Markierungen vorhanden sind. Sofern diese beiden ausgewählten Markierungen nicht mehr gleichzeitig durch die Erfassungseinrichtung erfasst werden können, muss die Länge des Segments wie weiter oben erwähnt, aus der Erfassungszeit und der Geschwindigkeit errechnet werden.

Die vorangehend beschriebene Vorrichtung kann fester, dauerhaft vorhandener Bestandteil einer Aufzugsanlage sein. Es ist jedoch auch denkbar, dass die vorgenannte Vorrichtung nur temporär in einer Aufzugsanlage installiert wird, um das sich abzeichnende Lebensdauerende präziser abschätzen und den anstehenden Austausch besser planen zu können. Selbstverständlich kann eine bestehende Anlage auch mit der beschriebenen Vorrichtung nachgerüstet werden.

Eine besonders präzise Überwachung lässt sich dann erreichen, wenn die Aufzugsanlage einen Aktualisierter-Digitaler-Doppelgänger-Datensatz umfasst, der die physischen Komponenten der Aufzugsanlage in digitaler Form als miteinander verbundene und interagierende Bauteilmodell-Datensätze mit charakterisierenden Eigenschaften beinhaltet. Hierbei ist die Signalverarbeitungseinheit dazu eingerichtet, mit dem Aktualisierter-Digitaler-Doppelgänger-Datensatz Daten auszutauschen.

Die von der Signalverarbeitungseinheit an den Aktualisierter-Digitaler-Doppelgänger-Datensatz übermittelten Daten können die Dehnungsdifferenzen von Segmenten umfassen, welche als charakterisierende Eigenschaften auf zugeordnete virtuelle Segmente eines als digitaler Bauteilmodell-Datensatz abgebildetes Tragmittel des Aktualisierter-Digitaler-Doppelgänger-Datensatzes übertragen werden können. Hierbei werden die entsprechenden, bisherigen charakterisierenden Eigenschaften beziehungsweise Dehnungsdifferenzwerte der virtuellen Segmente ersetzt und dadurch der Aktualisierter-Digitaler-Doppelgänger-Datensatz aktualisiert.

Mittels des Aktualisierter-Digitaler-Doppelgänger-Datensatzes können statische und dynamische Simulationen zur Ermittlung der Ablegereife beziehungsweise zur Restlebensdauer durchgeführt werden. Der Aktualisierter-Digitaler-Doppelgänger-Datensatz liefert hierbei eine hervorragende virtuelle Simulationsumgebung, da er alle relevanten charakterisierenden Eigenschaften der physischen Bauteile der Aufzugsanlage enthält und abbildet. So können beispielsweise Zusatzbelastungen wie Tragmittelschwingungen aufgrund der veränderten Steifigkeiten simuliert und deren Auswirkungen auf die anderen Bauteile untersucht werden, so dass beispielsweise nicht unmittelbar die erhöhte Dehnungsdifferenz des Segmentes, beziehungsweise der entsprechend reduzierte tragende Querschnitt die Ablegereife bestimmt, sondern das sich verändernde Schwingungsverhalten des Tragmittels und dessen Auswirkungen beispielsweise auf den Fahrkomfort und andere Bauteile der Aufzugsanlage wie die Führungsschienen, die Führungsschuhe der Aufzugkabine und dergleichen mehr. Die so gewonnenen Simulationsresultate können anschliessend in der Signalverarbeitungseinheit durch entsprechend programmierte Logik bewertet werden, gegebenenfalls kann durch die Signalverarbeitungseinheit ein Alarmsignal generiert und an eine Steuerungseinheit der Aufzugsanlage und/oder eine Ausgabeeinheit übermittelt werden. Die Ausgabeeinheit kann verschiedene Ausgestaltungen aufweisen. Sie kann beispielsweise Anzeigemittel wie Lautsprecher oder Bildschirme aufweisen. Des Weiteren können die Simulationsresultate mit weiteren Daten des Aktualisierter-Digitaler-Doppelgänger-Datensatzes von der Ausgabeeinheit aufbereitet und als dreidimensionale virtuelle Darstellung auf einen Bildschirm dargestellt werden. Eine derartige Darstellung kann auch dynamisch sein, das heisst, dass sich in der virtuellen Darstellung der Aufzugsanlage analog zur physischen Aufzugsanlage dreidimensional dargestellte Bauteilmodell-Datensätze bewegen lassen und sich dynamisch ihren physischen Äquivalenten entsprechend, verhalten.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind. Es zeigen:
- Figur 1:: schematisch eine Aufzugsanlage mit einer erfindungsgemäßen Vorrichtung, welche ein mittels Markierungen in Segmente unterteiltes Tragmittel, eine Erfassungseinrichtung zur Erfassung der Markierungen sowie eine Lastmesseinrichtung aufweist;
- Figur 2A bis 2C:: in einer möglichen Ausgestaltung ein Abschnitt eines mittels Markierungen in Segmente unterteiltes Tragmittel, wobei die Figuren verschiedene Stadien desselben Abschnitts zeigen;
- Figur 3:: ein Diagramm mit den der Erfindung zugrunde liegenden Kraft-Dehnungskurven, wobei die erste Kurve die Dehnungsdifferenz eines Segmentes im Neuzustand und die zweite Kurve die Dehnungsdifferenz desselben Segmentes bei Erreichen der Ablegereife repräsentiert;
- Figur 4:: in dreidimensionaler, detaillierterer Ansicht die Aufzugsanlage der Figur 1 mit einer erfindungsgemäßen Vorrichtung sowie ein die physische Personentransportanlage abbildender Aktualisierter-Digitaler-Doppelgänger-Datensatz (ADDD), der in einer Datenwolke (Cloud) gespeichert ist und mit welchem die Signalverarbeitungseinheit Daten austauschen kann.

Figur 1 zeigt schematisch eine Aufzugsanlage 1, die in einem Aufzugschacht 3 eines Bauwerkes 5 angeordnet ist. Die Aufzugsanlage 1 verbindet mehrere Stockwerke 7, 9 des Bauwerkes 5 in vertikaler Richtung und dient der Beförderung von Personen und/oder Gegenständen.

Die Aufzugsanlage 1 weist eine Aufzugkabine 11, einen Antrieb 13 mit einer Treibscheibe 15 und ein Gegengewicht 17 auf. Ferner ist in der Aufzugsanlage 1 eine erfindungsgemässe Vorrichtung 21 angeordnet, welche ein mittels Markierungen 25 in Segmente S unterteiltes Tragmittel 23, eine Erfassungseinrichtung 29, eine Signalverarbeitungseinheit 31 sowie eine Lastmesseinrichtung 33 umfasst.

Als Tragmittel 23 werden je nach Aufzugsanlagentyp Drahtseile, Aramidseile, Kohlefaserseile oder Riemen mit Zugträgern verwendet. Als Zugträger können Stahllitzen, Aramidfaserbündel oder Kohlefaserbündel von einer Polyurethanhülle umschlossen, im Innern des Riemens angeordnet sein.

Die in der Figur 1 gezeigten Markierungen 25 sind entlang der Länge des Tragmittels 23 angeordnet und als kleine Vorsprünge dargestellt. Um den Fahrkomfort nicht zu beeinträchtigen, sind die Markierungen 25 vorzugsweise nicht vorstehend ausgebildet, sondern auf der Oberfläche des Tragmittels 23 beispielsweise durch einen Farbdruck oder durch thermische Verfahren wie Laser-Einbrennverfahren aufgebracht. Auch quer zur Längserstreckung im Tragmittel 23 angeordnete Durchbrüche oder Vertiefungen könnten als Markierungen dienen. Die Markierungen 25 können hierbei als Punkte, horizontale Linien, Matrixcodes, Barcodes und dergleichen mehr ausgestaltet sein. Die Markierungen 25 können aber auch anderer Natur sein wie beispielsweise im Innern des Tragmittels angeordnete RFID-Tags und dergleichen mehr.

Die Erfassungseinrichtung 29 ist auf die verwendeten Markierungen 25 abgestimmt und kann ein Laserscanner, ein RFID-Lesegerät, eine Kamera und dergleichen mehr sein, so dass die Markierungen 25 problemlos erfasst werden können. Wie in der Figur 1 dargestellt, sind mehrere Markierungen 25 gleichzeitig durch die Erfassungseinrichtung 29 erfassbar. Dies hat den entscheidenden Vorteil, dass zumindest die Distanz zweier benachbart angeordneter Markierungen 25 und somit die Segmentlänge L des durch die erfassbaren Markierungen 25 definierten Segments S direkt aus der durch die Erfassungseinrichtung 29 gemachten Aufnahme ermittelt werden kann und nicht noch die Geschwindigkeit des an der Erfassungseinrichtung 29 vorbeiziehenden Tragmittels 23 erfasst werden muss, um mittels der Geschwindigkeit und der Erfassungszeit die Segmentlänge L des Segmentes S zwischen beiden Markierungen 25 zu berechnen.

Die in der Figur 1 dargestellte Tragmittelführungsvariante zeigt ein Tragmittel 23, dessen beide Enden über Tragmittelendverbindungen 35 mit dem Bauwerk 5 verbunden sind und das über die Treibscheibe 15 sowie über Umlenkrollen 19 des Gegengewichtes 17 und der Aufzugkabine 11 geführt wird. Hieraus lässt sich klar erkennen, welchen Biegewechselbelastungen das Tragmittel 23 während des Betriebes der Aufzugsanlage 1 ausgesetzt ist. Zudem wird das Tragmittel 23 durch die Aufzugkabine 11 und das Gegengewicht 17 mit hohen Zugkräften belastet. Da die Aufzugkabine 11 sowie das Gegengewicht 17 in beiden vertikalen Richtungen beschleunigt und wieder gebremst werden, überlagert sich der Zugkraft zusätzlich eine schwellende Zugkraft. Die am Tragmittel 23 wirkende Zugkraft beziehungsweise Last kann mittels der Lastmesseinrichtung 33 gemessen werden, die im vorliegenden Ausführungsbeispiel an beiden Tragmittelendverbindungen 35 angeordnet ist.

Die Lastmesseinrichtung 33 sowie die Erfassungseinrichtung 29 sind mit der Signalverarbeitungseinheit 31 über die mit strichpunktierter Linie dargestellten Signalleitungen 37, 39 verbunden.

Wie weiter unten anhand der Figuren 2A bis 2C und der Figur 3 ausführlich erklärt ist, kann mit einer Aufzugsanlage 1 die eine entsprechende Vorrichtung 21 aufweist, der Zustand des Tragmittels 23 überwacht werden. Die hierbei errechneten Werte für die Dehnungsdifferenz, den Querschnittsverlust oder den Bruchlastverlust kann hernach mit einem entsprechenden Grenzwert verglichen werden. Wenn diese errechneten Werte eines Segmentes S gleich oder grösser als der entsprechende Grenzwert ist, kann die Signalverarbeitungseinheit 31 über eine Signalleitung 43 ein Alarmsignal an eine Steuerungseinheit 45 der Aufzugsanlage 1 und/oder drahtgebunden oder kabellos an eine Ausgabeeinheit 47 senden, um weitere Aktionen zu triggern, wie beispielsweise die Aufzugsanlage 1 festzusetzen und/oder den erforderlichen Austausch des Tragmittels 23 anzuzeigen.

Die Figuren 2A bis 2C zeigen in einer möglichen Ausgestaltung denselben Abschnitt eines mittels Markierungen 25A, 25B, 25C in Segmente S₁, S₂, Sₙ unterteiltes Tragmittel 23 in verschiedenen Stadien. Jede der Markierungen 25A, 25B, 25C ist ein auf das Material des Tragmittels 23 aufgedruckter Matrixcode, der eine eindeutige, unterscheidbare Kennzeichnung aufweist, weshalb die Bezugszeichen der dargestellten Markierungen 25A, 25B, 25C alphanummerisch ergänzt wurden.

Wie in der Figur 2A angegeben, begrenzen die Markierungen 25A, 25B, 25C die Segmente S₁, S₂, Sₙ wobei im vorliegenden Ausführungsbeispiel die Segmentgrenzen 41 durch die Unterkanten der Markierungen 25A, 25B, 25C definiert sind. Selbstverständlich könnte auch die Mitte, die Oberkante, ein bestimmter Zentrierungspunkt jeder Markierung 25A, 25B, 25C oder andere eindeutig identifizierbare Eigenschaften der Markierung 25A, 25B, 25C zur Definierung der Segmentgrenze 41 herangezogen werden.

Um die Erfassung zu erleichtern, sind die zwei zur Definierung eines Segmentes S₁, S₂, Sₙ ausgewählten Markierungen 25A, 25B, 25C vorzugsweise aufeinander folgend am Tragmittel 23 angeordnet und begrenzen das Segment S₁, S₂, Sₙ dessen Dehnungsdifferenz Δε (siehe Figur 3) errechnet werden soll. Im vorliegenden Beispiel sind das das Segment S₁ mit der Segmentlänge L₁ und das Segment S₂ mit der Segmentlänge L₂.

Logischerweise sind nicht nur die beiden Segmente S₁, S₂ mit ihren Segmentlängen L₁, L₂ vorhanden, sondern vorzugsweise das gesamte Tragmittel 23 in Segmente Sₙ mit vergleichbarer Segmentlänge Lₙ unterteilt, wie dies in der Figur 1 angedeutet ist.

Es ist aber auch möglich, dass eine Markierung 25A, 25B, 25C aufgrund von Verschleisserscheinungen der Tragmitteloberfläche nicht mehr durch die Erfassungseinrichtung 29 erfassbar ist. In diesem Falle kann die unleserliche Markierung 25A, 25B, 25C übersprungen und die nächste Markierung 25A, 25B, 25C ausgewählt werden. Im vorliegenden Beispiel ist die mittlere der drei dargestellten Markierungen 25B für die Erfassungseinrichtung 29 unleserlich, so dass diese übersprungen wird und zwischen den beiden ausgewählten Markierungen 25A, 25C, die das Segment S₃ begrenzen, eine weitere am Tragmittel 23 angeordnete Markierung 25B vorhanden ist. Dadurch weist dieses neu definierte Segment S₃ die Segmentlänge L₃ auf. Sofern diese beiden ausgewählten Markierungen 25A, 25C nicht mehr gleichzeitig durch die Erfassungseinrichtung 29 erfasst werden können, muss die Segmentlänge L₃ des Segments S₃ wie weiter oben erwähnt, aus der Erfassungszeit der beiden Markierungen 25A, 25C und der Geschwindigkeit des Tragmittels 23 errechnet werden.

Um verschiedene Einflüsse auf das Tragmittel 23 besser darstellen zu können, zeigt die Figur 2A einen Abschnitt des Tragmittels 23 in fabrikneuem, unbelasteten Zustand, so dass die Segmente S₁, S₂ die durch das Aufdrucken der Markierungen 25A, 25B, 25C geschaffenen Segmentlängen L₁, L₂ aufweisen.

Die Figur 2B zeigt denselben Abschnitt wie die Figur 2A ebenfalls im Neuzustand, jedoch beispielhaft unter der Last F_{N}, die beispielsweise der maximal zulässigen Last beziehungsweise maximal zulässigen Beladung der Aufzugkabine 11 entspricht. Hierbei wird das Tragmittel 23 gedehnt, so dass das Segment S₁ die Segmentlänge L₁+ ε_{NS1} und das Segment S₂ die Segmentlänge L₂+ ε_{NS2} aufweist.

Die Figur 2C zeigt denselben Abschnitt wie die Figur 2B unter derselben Last F_{N}, jedoch nach langem Gebrauch des Tragmittels 23, wenn dieses sein Lebensdauerende beziehungsweise die Ablegereife erreicht hat. Wie im Vergleich zur Figur 2B klar ersichtlich ist, hat bei gleicher Last F_{N} die Segmentlänge L₁ + R + ε_{ABS1} des ersten Segmentes S₁ zumindest um die Setzeffekte R zugenommen. Die Setzeffekte R des Segmentes S 1 alleine führen noch nicht zur Ablegereife, da diese im Wesentlichen durch das irreversible Ausrichten der Zugträger unter Last und/oder durch irreversible beziehungsweise permanente Verlängerungen infolge von Walzeffekten an den Umlenkrollen verursacht werden und der tragende Querschnitt des Tragmittels 23 dadurch nicht wesentlich reduziert wird.

Wie die Indizes verraten, kann sich auch der Längenanteil der Dehnung bei Ablegereife ε_{ABS1} zum Längenanteil der Dehnung bei Neuzustand ε_{NS1} unterscheiden. Dies ist jedoch nur feststellbar, wenn der reine Längenanteil der Setzeffekte R bekannt wäre. Ein solcher kann aber nicht isoliert von der Dehnung ermittelt werden.

Auch das Segment S₂ weist Setzeffekte R auf, so dass dieses die Segmentlänge L₂ + R + ε_{NS2AB} aufweist. Da die beiden Segmente wie die Figur 2A zeigt, ursprünglich etwa die gleichen Segmentlängen L₁, L₂ hatten und wie die Figur 2B zeigt, jedes Segment S₁, Sz auch eine vergleichbare Dehnung ε_{NS1}, ε_{NS2} und damit eine vergleichbare Dehnungsdifferenz ΔΣ, müssten die Segmentlängen L₁, L₂ in der Figur 2C auch etwa gleich lang sein. Dies ist jedoch nicht der Fall, da das Segment S₂ deutlich länger ist als das Segment S₁. Dieser Unterschied ist auf eine Verringerung der Dehnungsdifferenz Δε in diesem Segment S2 zurückzuführen. Diese Veränderung korreliert direkt mit einer Verringerung des tragenden Querschnitts des Tragmittels 23, da durch diese Verringerung das Segment S2 «weicher» wird und sich bei gleicher Last F_{N} mehr dehnen lässt. Durch die erfindungsgemässe Ermittlung der Dehnungsdifferenz Δε während des Betriebes der Aufzugsanlage 1 für jedes Segment S₁, S₂, Sₙ, lässt sich die vorangehend aufgezeigte Problematik bezüglich der Setzeffekte R umgehen.

Bezüglich der Bezugszeichen L₁, L₂, R, ε_{NS1} ε_{NS2AB} ist anzumerken, dass diese gemäss üblicher Bedeutung unterschiedliche Einheiten aufweisen würden. Die in den Figuren 2A bis 2B gewählte Addierung soll lediglich auf die auf verschiedenen Ursachen basierenden Anteile der Längenänderung hinweisen.

Figur 3 zeigt ein Diagramm mit den der Erfindung zugrunde liegenden Kraft-Dehnungskurven D_{NEU}, D_{AB} und D_{S1}. Die erste Kraft-Dehnungskurve D_{NEU} repräsentiert die Dehnungsdifferenz Δε_{NEU} eines Segmentes S₁, S₂, Sₙ im Neuzustand und die zweite Kraft-Dehnungskurve D_{AB} die Dehnungsdifferenz Δε_{AB} eines Segmentes S₁, S₂, Sₙ bei Erreichen der Ablegereife. In der Ordinate des Diagramms ist die Dehnung Σ eines Segmentes S₁, S₂, Sₙ in Prozent zur ursprünglichen Segmentlänge L₁, L₂, Lₙ und in der Abszisse die im Segment S₁, S₂, Sₙ beziehungsweise am Tragmittel 23 wirkende Last F aufgetragen.

Aus dem dargestellten Diagramm ist klar ersichtlich, dass die Setzeffekte R keinen Einfluss auf die Überwachung des Zustandes des Tragmittels 23 haben. Die Setzeffekte R sind ein reiner Offset zwischen den beiden Kraft-Dehnungskurven D_{NEU}, D_{AB}. Erfindungsgemäss wird anstelle der reinen Dehnung ε, segmentweise die Dehnungsdifferenz Δε des Tragmittels 23 überwacht. Die Ermittlung der Dehnungsdifferenz Δε erfolgt dadurch, dass mittels der in der Figur 1 gezeigten Signalverarbeitungseinheit 31 aus einem Abstand beziehungsweise der Segmentlänge L₁, L₂, Lₙ zwischen zwei ausgewählten, von der Erfassungsrichtung 29 erfassten Markierungen 25 eine erste Dehnung ε₁ bei einer ersten Last F1 und eine zweite Dehnung ε₂ bei einer zweiten Last F2 ermittelt wird und aus den beiden Dehnungen ε₁, ε₂ eine das elastische Verhalten repräsentierende Dehnungsdifferenz Δε nach folgender allgemeiner Formel errechnet wird: $Dehnungsdifferenz Δ ε = {ε}_{2} - {ε}_{1}$

Für die im Diagramm dargestellten Fälle «Neuzustand» und «Ablegereife» gilt:
Dehnungsdifferenz im Neuzustand: Δε_{NEU} = ε_{NEU2} - ε_{NEU1}
Dehnungsdifferenz bei ablegereife: Δε_{AB} = ε_{AB2} - ε_{AB1}
wobei die Formelzeichen sind:
- ε_{NEU1} = Dehnung Neuzustand bei Last F₁
- ε_{NEU2} = Dehnung Neuzustand bei Last F₂
- ε_{AB1} = Dehnung Ablegereife bei Last F₁
- ε_{AB2} = Dehnung Ablegereife bei Last F₂

Mit den ermittelten Dehnungsdifferenzen Δε_{NEU}, Δε_{AB} kann auch der Querschnittverlust ΔA des tragenden Querschnitts des Tragmittels 23 im entsprechenden Segment S₁, S₂, Sₙ errechnet werden: $Querschnittverlust Δ A = \frac{F 2 - F 1}{E ∗ Δ ε NEU} - \frac{F 2 - F 1}{E ∗ Δ ε AB}$ wobei die Formelzeichen sind:
- F₁= erste Last
- F₂ = zweite Last, welche grösser ist als die erste Last F₁
- E = Elastizitätsmodul des tragenden Querschnitts
- Δε_{NEU} = Dehnungsdifferenz im Neuzustand
- Δε_{AB} Dehnungsdifferenz bei Ablegereife

Auch der Bruchlastverlust in diesem Segment S₁, S₂, Sₙ ist berechenbar: $Bruchlastverlust Δ {F}_{Bruch} = \frac{ANEU - ΔA}{ANEU} ∗ {F}_{Bruch NEU}$ wobei die Formelzeichen sind:
- F_{Bruch NEU} = Bruchlast des Tragmittels im Neuzustand
- A_{NEU} = Querschnittfläche des tragenden Querschnitts des Tragmittels im Neuzustand
- ΔA = Querschnittverlust

Aus den vorangehenden Erläuterungen ist erkennbar, dass der Querschnittverlust ΔA oder Bruchlastverlust ΔF _{Bruch} mit festgelegten Grenzwerten für den maximal zulässigen Querschnittverlust ΔA _{Grenz} beziehungsweise den maximal zulässigen Bruchlastverlust ΔF_{Bruch Grenz} verglichen werden können. Beim Erreichen dieser Grenzwerte ist auch die Ablegereife erreicht.

In Figur 3 ist zudem mit strichpunktierter Linie das Beispiel einer Kraft-Dehnungskurve D_{S1} dargestellt, die die Dehnungsdifferenz Δε_{S1} des Segmentes S₁ nach etlichen Betriebsstunden zeigt. Ersichtlich für dieses spezifische Segment S₁ sind auch die Setzeffekte R_{S1}, welche noch nicht so weit fortgeschritten sind. Wie der parallele Verlauf der Kraft-Dehnungskurve D_{S1} des durch den Betrieb bereits belasteten Segments S₁ zur Kraft-Dehnungskurve im Neuzustand D_{NEU} klar erkennen lässt, unterscheidet sich die Dehnungsdifferenz Δε_{S1} des Segmentes S₁ trotz der erfolgten Betriebsstunden nicht von der Dehnungsdifferenz im Neuzustand Δε_{NEU} und das Tragmittel 23 hat in Bezug auf dieses Segment S₁ somit die Ablegereife noch nicht erreicht. Selbst wenn die Setzeffekte R_{S1} des Segmentes S₁ gleich den Setzeffekten R wären, wäre aufgrund des fehlenden Unterschiedes der Dehnungsdifferenzen Δε_{S1}, Δε_{NEU} die Ablegereife des Tragmittels 23 in Bezug auf dieses Segment S₁ noch nicht erreicht.

Dem Heranziehen der Dehnungsdifferenz Δε als Kriterium zur Bestimmung der Ablegereife steht die Erkenntnis zugrunde, dass zu den Setzeffekten R eine zusätzliche Längenänderung dann entsteht, wenn einzelne Drahtlitzen oder Fasern des tragenden Querschnitts eines Tragmittels 23 gebrochen sind und dadurch der tragende Querschnitt des Tragmittels 23 reduziert ist. Diese Reduzierung führt zu einem veränderten elastischen Verhalten des durch Brüche und Verschleiss geschwächten Segments S₁, S₂, Sₙ, indem es dehnbarer beziehungsweise «weicher» wird. Mit anderen Worten verändert beziehungsweise erhöht sich die Dehnungsdifferenz Δε eines Segmentes S₁, S₂, Sₙ, welches Drahtlitzenbrüche oder Faserbrüche aufweist. Hierbei ist ersichtlich, dass mittels des vorgeschlagenen Verfahrens das wichtigste Kriterium zur Bestimmung der Ablegereife herangezogen wird, nämlich die Verringerung des tragenden Querschnitts des Tragmittels 23. Da durch die Erfassung der wirkenden Last F₁, F₂ die Messungen zur Ermittlung der Dehnungsdifferenz Δε unabhängig von einer festgelegten Last F₁, F₂ erfolgen können, ist die Bestimmung der Dehnungsdifferenz Δε zu jedem Zeitpunkt und damit während des normalen Betriebes der Aufzugsanlage 1 möglich. Dabei sollten logischerweise die beiden Lasten F₁, F z unterschiedlich sein und die Messungen vorzugsweise bei gleicher Fahrtrichtung der Aufzugkabine 11 erfolgen. Um die bei den Dehnungsmessungen am Tragmittel 23 zwischen den zwei ausgewählten Markierungen 25 wirkenden Lasten F₁, F₂ zu erfassen, ist die in der Figur 1 dargestellte Lastmesseinrichtung 33 vorgesehen.

Wenn die errechnete Dehnungsdifferenz Δε eines Segmentes S₁, S₂, Sₙ unterhalb des Dehnungsdifferenz-Grenzwertes Δε_{Grenz} liegt, kann in der Signalverarbeitungseinheit 31 beispielsweise mittels Extrapolation älterer, ermittelter Dehnungsdifferenzwerte Δε und den aktuellsten Dehnungsdifferenzwerten Δε die Restlebensdauer des im Einsatz befindlichen Tragmittels 23 berechnet werden. Mittels dieser Restlebensdauer lässt sich der Austausch des Tragmittels 23 im Sinne einer vorausschauenden Wartungsplanung sowohl für den Betreiber als auch für die Wartungsfirma planen.

Um die Veränderung der Dehnungsdifferenz Δε präziser beurteilen zu können, ist es vorteilhaft, wenn nicht auf einen Standardwert des Herstellers zurückgegriffen wird, sondern das tatsächlich eingesetzte Tragmittel 23 in seinem Neuzustand analysiert wird. Hierzu kann bei der Inbetriebnahme des Tragmittels 23 eine Dehnungsdifferenz im Neuzustand Δε_{NEU} jedes Segments S₁, S₂, Sₙ gemessen und abgespeichert werden, indem im Neuzustand mehrere Dehnungen des Segmentes S₁, S₂, Sₙ bei unterschiedlichen Lasten F₁, F₂ gemessen und als die Dehnungsdifferenz im Neuzustand Δε_{NEU} repräsentierende Kraft/Dehnungskurve abgespeichert wird. Während des Betriebes können dann periodisch die Dehnungsdifferenz der einzelnen Segmente S₁, S₂, Sₙ mit der jeweils zugeordneten Dehnungsdifferenz im Neuzustand Δε_{NEU} verglichen werden.

Figur 4 zeigt detaillierter in dreidimensionaler Ansicht die Aufzugsanlage 1 der Figur 1 mit einer erfindungsgemäßen Vorrichtung 21. Im Unterschied zur sehr schematisch dargestellten Figur 1, sind in der Aufzugsanlage 1 der Figur 4 deutlich drei parallel zueinander angeordnete Tragmittel 23A, 23B, 23C vorhanden, die zur Vorrichtung 21 gehören. Aufgrund unterschiedlicher Setzeffekte, dynamischer Belastungsunterschiede, Reibungen und dergleichen mehr, sind nicht alle drei Tragmittel 23A, 23B, 23C gleich belastet, das heisst, mit derselben Last beaufschlagt. Um dies zu berücksichtigen und die Dehnungsdifferenzen Δε der Segmente S₁, S₂, Sₙ (siehe Figuren 2A bis 2C) jedes einzelnen Tragmittels 23A, 23B, 23C im Einzelnen möglichst präzise zu ermitteln, ist jedem der drei Tragmittel 23A, 23B, 23C je eine Lastmesseinrichtung 33A, 33B, 33C zugeordnet, welche ebenfalls zur Vorrichtung 21 gehören. Die vorgesehene Erfassungseinrichtung 29 der Vorrichtung 21 kann die nicht dargestellten Markierungen aller drei Tragmittel 23A, 23B, 23C erfassen.

Eine besonders präzise Überwachung des Tragmittelzustandes lässt sich dann erreichen, wenn die Aufzugsanlage 1 einen Aktualisierter-Digitaler-Doppelgänger-Datensatz 101 umfasst, der die physischen Komponenten der Aufzugsanlage 1 in digitaler Form als miteinander verbundene und interagierende Bauteilmodell-Datensätze mit charakterisierenden Eigenschaften beinhaltet. Hierbei ist die Signalverarbeitungseinheit 31 der Vorrichtung 21 wie durch den Doppelpfeil 161 dargestellt, dazu eingerichtet, mit dem Aktualisierter-Digitaler-Doppelgänger-Datensatz 101 Daten 131 auszutauschen. Der die Aufzugsanlage 1 abbildende Aktualisierter-Digitaler-Doppelgänger-Datensatz 101 wird der besseren Lesbarkeit wegen, nachfolgend abgekürzt als ADDD 101 bezeichnet.

Der ADDD 101 ist ein möglichst umfassendes, dem aktuellen physischen Zustand der Aufzugsanlage 1 nachgeführtes virtuelles Abbild und stellt daher eine der Aufzugsanlage 1 zugeordnete, virtuelle Aufzugsanlage dar. Das bedeutet, dass der ADDD 101 nicht nur ein virtuelles Hüllenmodell der Aufzugsanlage 1 ist, das in etwa dessen Abmaße repräsentiert, sondern es ist jedes einzelne physische Bauteil von der Aufzugkabine 11, den Schachttüren 49, dem Gegengewicht 17 bis zur letzten Schraube mit möglichst allen charakterisierenden Eigenschaften dieser Bauteile auch in digitalisierter Form im ADDD 101 als Bauteilmodell-Datensatz der Aufzugkabine 111, als Bauteilmodell-Datensatz der Schachttüren 149, als Bauteilmodell-Datensatz des Gegengewichtes 117, etc. vorhanden und abgebildet. Ebenso können Schnittstellen der Aufzugsanlage 1 wie beispielsweise der zum Bauwerk 5 gehörende Aufzugschacht 3 als Bauteilmodell-Datensatz 103 im ADDD 101 abgebildet sein.

Die in den Bauteilmodell-Datensätzen 111, 149, 117 enthaltenen, charakterisierende Eigenschaften ihrer physischen Pendants der Aufzugsanlage 1 können geometrische Abmessungen der Bauteile wie beispielsweise eine Länge, eine Breite, eine Höhe, ein Querschnitt, Radien, Verrundungen, etc. sein. Auch die Oberflächenbeschaffenheit der Bauteile wie beispielsweise Rauigkeiten, Texturen, Beschichtungen, Farben, Reflektivitäten, etc. gehören zu den charakterisierenden Eigenschaften. Ferner können auch Materialwerte wie beispielsweise das Elastizitätsmodul, der Biegewechselfestigkeitswert, die Härte, der Kerbschlagzähigkeitswert, der Zugfestigkeitswert, etc. als charakterisierende Eigenschaften des jeweiligen Bauteils hinterlegt sein. Es handelt sich hierbei nicht um theoretische Eigenschaften (Soll-Daten), wie sie beispielsweise auf einer Fertigungszeichnung zu finden sind, sondern um tatsächlich am physischen Bauteil ermittelte charakterisierende Eigenschaften (Ist-Daten). Auch montagerelevante Angaben wie beispielsweise das tatsächlich aufgebrachte Anzugsdrehmoment einer Schraube und damit deren Vorspannkraft sind vorzugsweise dem jeweiligen Bauteil zugeordnet.

Bei jeder Ermittlung von Dehnungsdifferenzen Δε_{S1}, Δε_{S2}, Δε_{Sn} der einzelnen Segmente S₁, S₂, Sₙ können diese von der Signalverarbeitungseinheit 31 an den ADDD 101 übermittelt werden. Hierbei ersetzen die neu ermittelten Dehnungsdifferenzen Δε_{S1}, Δε_{S2}, ΔΣsn der einzelnen Tragmittel 23A, 23B, 23C, die bisher vorhandenen Dehnungsdifferenzen Δε_{S1}, Δε_{S2}, Δε_{Sn} der ebenfalls in Segmente S₁, S₂, Sₙ unterteilten Bauteilmodell-Datensätze der Tragmittel 123A, 123B, 123C, um damit den ADDD 101 kontinuierlich zu aktualisieren.

Mit anderen Worten können die von der Signalverarbeitungseinheit 31 an den ADDD 101 übermittelten Daten 131 die Dehnungsdifferenzen Δε_{S1}, ΔΣ_{S2}, Δε_{Sn} von Segmenten S₁, S₂, Sₙ umfassen, welche als charakterisierende Eigenschaften auf zugeordnete virtuelle Segmente S₁, S₂, Sₙ eines als digitaler Bauteilmodell-Datensatz abgebildeten Tragmittels 123A, 123B, 123C des ADDD 101 übertragen werden. Logischerweise können auch die gemessenen Längen L₁, L₂, Ln der Segmente S₁, S₂, Sₙ übertragen werden, so dass die Bauteilmodell-Datensätze der Tragmittel 123A, 123B, 123C auch die effektiven Längen ihrer physischen Pendants aufweisen.

Der ADDD 101 ist nicht an einen spezifischen Speicherort oder Verarbeitungsort gebunden. Er kann beispielsweise in der Signalverarbeitungseinheit 31 der Vorrichtung gespeichert sein, aber auch in der Steuerungseinheit 45, in einem Computer 121 oder in einem Netzwerk mit mehreren Computersystemen. Insbesondere kann wie dargestellt, der ADDD 101 in einem Computernetzwerk implementiert sein, welches Daten in Form einer Datenwolke 50 (Cloud) speichert und verarbeitet. Das Computernetzwerk kann hierfür über einen Speicher, oder wie symbolisch dargestellt, über Speicherressourcen 151 in der Datenwolke 50 verfügen, in dem die Daten des ADDD 101 (symbolisch mit unterbrochenen Linien als dreidimensionales Abbild der physischen Personentransportanlage 1 dargestellt) gespeichert werden können, beispielsweise in elektronischer oder magnetischer Form. Das bedeutet, dass der ADDD 101 an einem beliebigen Speicherort abgespeichert sein kann.

Mittels des ADDD 101 können statische und dynamische Simulationen zur Ermittlung der Ablegereife beziehungsweise Restlebensdauer t_{AB} durchgeführt werden. Der ADDD 101 liefert hierbei eine hervorragende virtuelle Simulationsplattform, da er alle relevanten charakterisierenden Eigenschaften der physischen Bauteile enthält und abbildet. Die Simulationen können beispielsweise in der Datenwolke 50, aber auch durch temporäres Einspeichern und verarbeiten des ADDD 101 in der Signalverarbeitungseinheit 31 durchgeführt werden. So können Zusatzbelastungen wie Tragmittelschwingungen aufgrund der veränderten Dehnungsdifferenzen Δε_{S1}, Δε_{S2}, Δε_{Sn} und/oder durch die veränderte Länge des Tragmittels 23A, 23B, 23C simuliert und deren Auswirkungen auf die anderen Bauteile untersucht werden, so dass beispielsweise nicht unmittelbar die erhöhte Dehnungsdifferenz Δε_{S1}, Δε_{S2}, Δε_{Sn} des Segmentes S₁, S₂, Sₙ beziehungsweise der entsprechend reduzierte tragende Querschnitt die Ablegereife bestimmt, sondern das sich verändernde Schwingungsverhalten des Tragmittels 23A, 23B, 23C und dessen Auswirkungen beispielsweise auf den Fahrkomfort und die Bauteile der Aufzugsanlage 1 wie die Führungsschienen 55, die Führungsschuhe der Aufzugkabine 11 und dergleichen mehr. Durch simulierte Interpolation unter Verwendung vorangehend ermittelter Dehnungsdifferenzen Δε_{S1}, Δε_{S2}, Δε_{Sn} die chronologisch abgespeichert wurden, lässt sich zudem die verbleibende Zeit bis zur Ablegereife, auch als Restlebensdauer t_{AB} bezeichnet, berechnen.

Die so gewonnenen Simulationsresultate 159 können wie durch den Pfeil 163 dargestellt, anschliessend an eine Ausgabeeinheit, im vorliegenden Beispiel der Bildschirm 122 eines portablen Computers 121 übermittelt werden. Ferner können auch Alarmsignale 155 generiert und an die Ausgabeeinheit 122 übermittelt werden, insbesondere natürlich dann, wenn die Berechnungen und/oder Simulationen ergeben haben, dass das Tragmittel 23A, 23B, 23C seine Ablegereife erreicht hat. Die Ausgabeeinheit muss hierbei nicht zwingend ein Bildschirm 122 sein, sondern kann zum Beispiel auch ein Lautsprecher und dergleichen mehr sein. Das Alarmsignal 155 kann beispielsweise auch an die Steuerungseinheit 45 der physischen Aufzugsanlage 1 und dergleichen mehr weitergeleitet und dort entsprechende Aktionen auslösend, verarbeitet werden.

Des Weiteren können wie durch den Pfeil 157 symbolisch dargestellt, die Simulationsresultate mit weiteren Daten des ADDD 101 aufbereitet und als dreidimensionale virtuelle Darstellung 128 auf dem Bildschirm 122 dargestellt werden. Eine derartige virtuelle Darstellung 128 kann auch dynamisch sein, das heisst, dass sich in der virtuellen Darstellung 128 der Aufzugsanlage durch die Daten des ADDD 101 wie bei der physischen Aufzugsanlage 1 alle mit Freiheitsgraden versehenen, dreidimensional dargestellten Bauteilmodell-Datensätze 111, 117, 149 bewegen lassen und sich dynamisch ihren physischen Äquivalenten entsprechend, verhalten.

Obwohl die Figuren 1 bis 4 unterschiedliche Aspekte der vorliegenden Erfindung betreffen und diese am Beispiel einer Aufzugsanlage 1 mit einer sogenannten 2:1 Tragmittelführungsvariante ausführlich beschrieben wurden, ist es offensichtlich, dass die beschriebenen Verfahrensschritte und eine entsprechende Vorrichtung gleichermaßen auch für Aufzugsanlagen 1 mit anderen Tragmittelführungsvarianten wie 1: 1, 3:1, etc. Anwendung finden. Zudem wird die Signalverarbeitungseinheit 31 in den Figuren 1 und 4 als in sich abgeschlossene Einheit aus Hardware und Software dargestellt. Die Signalverarbeitungseinheit 31 kann jedoch auch von der physischen Aufzugsanlage 1 getrennt, beispielsweise auf dem portablen Computer 121 oder in der Datenwolke 50 verwirklicht sein.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Verfahren zur Überwachung des physischen Zustandes eines Tragmittels (23, 23A, 23B, 23C), welches mit einer Aufzugkabine (11) verbunden ist und diese bewegen kann, wobei das Tragmittel (23, 23A, 23B, 23C) seiner Länge entlang Markierungen (25, 25A, 25B, 25C) aufweist, die das Tragmittel (23, 23A, 23B, 23C) in Segmente (S₁, S₂, Sₙ) unterteilen und welche Markierungen (25, 25A, 25B, 25C) mittels einer Erfassungseinrichtung (29) erfasst werden können, **dadurch gekennzeichnet, dass** segmentweise die Dehnungsdifferenz (ΔΣ) des Tragmittels (23, 23A, 23B, 23C) überwacht wird, indem mittels einer Signalverarbeitungseinheit (31) aus einem Abstand zwischen zwei ausgewählten, von der Erfassungsrichtung (29) erfassten Markierungen (25, 25A, 25B, 25C) eine erste Dehnung (ε₁) bei einer ersten Last (F₁) und eine zweite Dehnung (ε₂) bei einer zweiten Last (F₂) ermittelt wird und aus den beiden Dehnungen (ε₁, ε₂) eine das elastische Verhalten des Segmentes (S₁, S₂, Sₙ) repräsentierende Dehnungsdifferenz (Δε) errechnet wird, wobei mittels einer Lastmesseinrichtung (33, 33A, 33B, 33C) die am Tragmittel (23, 23A, 23B, 23C) zwischen den zwei ausgewählten Markierungen (25, 25A, 25B, 25C) wirkende Last (F₁, F₂) gemessen werden kann.

2. Verfahren nach Anspruch 1, wobei die errechnete Dehnungsdifferenz (Δε) mit einem Dehnungsdifferenz-Grenzwert (Δε_{Grenz}) verglichen wird, oder aus der Dehnungsdifferenz (Δε) ein Querschnittverlust (ΔA) berechnet und dieser mit einem Grenzwert für den maximal zulässigen Querschnittverlust (ΔA _{Grenz}) verglichen wird oder aus der Dehnungsdifferenz (Δε) ein Bruchlastverlust (ΔF_{Bruch}) berechnet und dieser mit einem Grenzwert für den maximal zulässigen Bruchlastverlust (ΔF_{Bruch Grenz}) verglichen wird.

3. Verfahren nach Anspruch 2, wobei die Dehnungsdifferenz (Δε) der einzelnen Segmente (S₁, S₂, Sₙ) miteinander verglichen werden, eine Hierarchie der Segmente (S₁, S₂, Sₙ) bezüglich ihrer Dehnungsdifferenz (Δε) erstellt wird und analog dieser Hierarchie eine Auswahl der Segmente (S₁, S₂, Sₙ) erfolgt, so dass die Dehnungsdifferenz (Δε) von Segmenten (S₁, S₂, Sₙ) mit bereits erhöhter Dehnungsdifferenz (Δε) häufiger ermittelt werden, als von Segmenten (S₁, S₂, Sₙ) mit unveränderter Dehnungsdifferenz (Δε).

4. Verfahren nach einem der Ansprüche 1 bis 3, wobei ein Erfassbarkeit-Kriterium hinsichtlich der Erfassbarkeit der Markierungen (25, 25A, 25B, 25C) vorhanden ist und wenn eine Markierung (25, 25A, 25B, 25C) diesem Erfassbarkeit-Kriterium nicht genügt und daher nicht oder schlecht lesbar ist, die nächste lesbare Markierung (25, 25A, 25B, 25C) gewählt wird.

5. Verfahren nach einem der Ansprüche 1 bis 4, wobei bei der Inbetriebnahme des Tragmittels (23, 23A, 23B, 23C) eine Dehnungsdifferenz im Neuzustand (Δε_{NEU}) jedes Segments (S₁, S₂, Sₙ) gemessen und abgespeichert wird und während des Betriebes periodisch die Dehnungsdifferenz (ΔΣ) der einzelnen Segmente (S₁, S₂, Sₙ) mit der jeweils zugeordneten Dehnungsdifferenz im Neuzustand (Δε_{NEU}) verglichen wird.

6. Vorrichtung (21) zu Durchführung des Verfahrens nach einem der Ansprüche 1 bis 5, wobei die Vorrichtung (21) zumindest ein mittels Markierungen (25, 25A, 25B, 25C) in Segmente (S₁, S₂, Sₙ) unterteiltes Tragmittel (23, 23A, 23B, 23C), eine Lastmesseinrichtung (33, 33A, 33B, 33C), eine Signalverarbeitungseinheit (31) und eine Erfassungseinrichtung (29) zur Erfassung der Markierungen (25, 25A, 25B, 25C) aufweist, **dadurch gekennzeichnet, dass** die Signalverarbeitungseinheit (31) dazu eingerichtet ist, segmentweise die Dehnungsdifferenz (Δε) des Tragmittels (23, 23A, 23B, 23C) zu überwachen, indem diese aus einem Abstand zwischen zwei ausgewählten, von der Erfassungsrichtung (29) erfassten Markierungen (25, 25A, 25B, 25C) eine erste Dehnung (ε₁) bei einer ersten, von der Lastmesseinrichtung (33, 33A, 33B, 33C) am Tragmittel (23, 23A, 23B, 23C) wirkenden, gemessenen Last (F₁) und eine zweite Dehnung (ε₂) bei einer zweiten, von der Lastmesseinrichtung (33, 33A, 33B, 33C) am Tragmittel (23, 23A, 23B, 23C) wirkenden, gemessenen Last (F₂) ermittelt und aus den beiden Dehnungen (ε₁, ε₂) eine das elastische Verhalten des Segmentes (S₁, S₂, Sₙ) repräsentierende Dehnungsdifferenz (Δε) errechnet.

7. Vorrichtung (21) nach Anspruch 6, wobei durch die Signalverarbeitungseinheit (31) ein Segment (S₁, S₂, Sₙ) und dementsprechend zwei Markierungen (25, 25A, 25B, 25C) nach vorgegebenen Kriterien auswählbar und die Auswahl an die Erfassungseinrichtung (29) übermittelbar ist.

8. Vorrichtung (21) nach Anspruch 6 oder 7, wobei jede Markierung (25, 25A, 25B, 25C) eine, von den anderen Markierungen (25, 25A, 25B, 25C) eindeutig unterscheidbare Kennzeichnung aufweist.

9. Vorrichtung (21) nach einem der Ansprüche 6 bis 8, wobei die zwei ausgewählten Markierungen (25, 25A, 25B, 25C) aufeinander folgend am Tragmittel (23, 23A, 23B, 23C) angeordnet sind und das Segment (S₁, S₂, Sₙ) begrenzen, dessen Dehnungsdifferenz (Δε) errechnet werden soll.

10. Vorrichtung (21) nach einem der Ansprüche 6 bis 8, wobei die zwei ausgewählten Markierungen (25, 25A, 25B, 25C) das Segment (S₁, S₂, Sₙ) begrenzen, dessen Dehnungsdifferenz (Δε) errechnet werden soll und wobei zwischen den beiden ausgewählten Markierungen (25, 25A, 25B, 25C) weitere am Tragmittel (23, 23A, 23B, 23C) angeordnete Markierungen (25, 25A, 25B, 25C) vorhanden sind.

11. Aufzugsanlage (1) mit einer Vorrichtung (21) nach einem der Ansprüche 7 bis 10.

12. Aufzugsanlage (1) nach Anspruch 11, wobei diese einen Aktualisierter-Digitaler-Doppelgänger-Datensatz (101) umfasst, der die physischen Komponenten (11, 17, 49) der Aufzugsanlage (1) in digitaler Form als Bauteilmodell-Datensätze (111, 117, 149) mit charakterisierenden Eigenschaften beinhaltet, wobei die Signalverarbeitungseinheit (31) dazu eingerichtet ist, mit dem Aktualisierter-Digitaler-Doppelgänger-Datensatz (101) Daten auszutauschen.

13. Aufzugsanlage (1) nach Anspruch 12, wobei die von der Signalverarbeitungseinheit (31) übermittelten Daten die Dehnungsdifferenzen (Δε) von Segmenten (S₁, S₂, Sₙ) umfassen, welche als charakterisierende Eigenschaften auf zugeordnete virtuelle Segmente eines als digitaler Bauteilmodell-Datensatz abgebildeten Tragmittels (123, 123A, 123B, 123C) des Aktualisierter-Digitaler-Doppelgänger-Datensatzes (101) übertragbar sind und die entsprechenden, bisherigen charakterisierenden Eigenschaften der Segmente (S₁, S₂, Sₙ) ersetzen.

14. Aufzugsanlage (1) nach Anspruch 13, wobei mittels des Aktualisierter-Digitaler-Doppelgänger-Datensatzes (101) statische und dynamische Simulationen zur Ermittlung der Ablegereife beziehungsweise Restlebensdauer (t_{AB}) durchführbar und die Simulationsresultate an eine Steuerungseinheit (45) der Aufzugsanlage (1) und/oder an eine Ausgabeeinheit (122) übermittelbar sind.

## Claims

1. Method for monitoring the physical state of a suspension means (23, 23A, 23B, 23C) which is connected to an elevator car (11) and can move the same, the suspension means (23, 23A, 23B, 23C) comprising markings (25, 25A, 25B, 25C) along its length which divide the suspension means (23, 23A, 23B, 23C) into segments (S₁, S₂, Sₙ) and which markings (25, 25A, 25B, 25C) can be detected by means of a detection device (29), **characterized in that** a strain difference (Δε) of the suspension means (23, 23A, 23B, 23C) is monitored segment by segment, by a first strain (ε₁) at a first load (F₁) and a second strain (ε₂) at a second load (F₂) being determined by means of a signal processing unit (31) from a distance between two selected markings (25, 25A, 25B, 25C) detected by the detection device (29) and a strain difference (Δε) representing the elastic behavior of the segment (S₁, S₂, Sₙ) being calculated from the two strains (ε₁, ε₂), wherein the load (F₁, F₂) acting on the suspension means (23, 23A, 23B, 23C) between the two selected markings (25, 25A, 25B, 25C) can be measured by means of a load measuring device (33, 33A, 33B, 33C).

2. Method according to claim 1, wherein the calculated strain difference (Δε) is compared with a strain difference limit value (Δε_{Grenz}), or a cross-sectional loss (ΔA) is calculated from the strain difference (Δε) and this is compared with a limit value for the maximum permissible cross-sectional loss (ΔA_{Grenz}) or a breaking load loss (ΔF_{Bruch}) is calculated from the strain difference (Δε) and this is compared with a limit value for the maximum permissible breaking load loss (ΔF_{Bruch Grenz}).

3. Method according to claim 2, wherein the strain difference (Δε) of the individual segments (S₁, S₂, Sₙ) are compared with one another, a hierarchy of the segments (S₁, S₂, Sₙ) is created with regard to the strain difference (Δε) thereof and the segments (S₁, S₂, Sₙ) are selected analogously to this hierarchy, such that the strain difference (Δε) of segments (S₁, S₂, Sₙ) having an already increased strain difference (Δε) are determined more frequently than that of segments (S₁, S₂, Sₙ) having an unchanged strain difference (Δε).

4. Method according to any of claims 1 to 3, wherein a detectability criterion with regard to the detectability of the markings (25, 25A, 25B, 25C) is present and if a marking (25, 25A, 25B, 25C) does not meet this detectability criterion and is therefore not readable or difficult to read, the next readable marking (25, 25A, 25B, 25C) is selected.

5. Method according to any of claims 1 to 4, wherein when the suspension means (23, 23A, 23B, 23C) is put into operation, a strain difference in the new state (Δε_{NEU}) of each segment (S₁, S₂, Sₙ) is measured and stored, and during operation, the strain difference (Δε) of the individual segments (S₁, S₂, Sₙ) is periodically compared with the respectively assigned strain difference in the new state (Δε_{NEU}).

6. Apparatus (21) for carrying out the method according to any of claims 1 to 5, the apparatus (21) having at least one suspension means (23, 23A, 23B, 23C) divided into segments (S₁, S₂, Sₙ) by means of markings (25, 25A, 25B, 25C), a load measuring device (33, 33A, 33B, 33C), a signal processing unit (31) and a detection device (29) for detecting the markings (25, 25A, 25B, 25C), **characterized in that** the signal processing unit (31) is designed to monitor the strain difference (Δε) of the suspension means (23, 23A, 23B, 23C) segment by segment, by said signal processing unit determining a first strain (ε₁) at a first measured load (F₁), acting on the suspension means (23, 23A, 23B, 23C) from the load measuring device (33, 33A, 33B, 33C), and a second strain (ε₂) at a second measured load (Fz), acting on the suspension means (23, 23A, 23B, 23C) from the load measuring device (33, 33A, 33B, 33C), from a distance between two selected markings (25, 25A, 25B, 25C) detected by the detection device (29) and a strain difference (Δε) representing the elastic behavior of the segment (S₁, S₂, Sₙ) being calculated from the two strains (ε₁, ε₂).

7. Apparatus (21) according to claim 6, wherein a segment (S₁, S₂, Sₙ) and correspondingly two markings (25, 25A, 25B, 25C) can be selected according to predetermined criteria by the signal processing unit (31) and the selection can be transmitted to the detection device (29).

8. Apparatus (21) according to either claim 6 or claim 7, wherein each marking (25, 25A, 25B, 25C) has an identification which is clearly distinguishable from the other markings (25, 25A, 25B, 25C).

9. Apparatus (21) according to any of claims 6 to 8, wherein the two selected markings (25, 25A, 25B, 25C) are arranged successively on the suspension means (23, 23A, 23B, 23C) and delimit the segment (S₁, S₂, Sₙ), of which the strain difference (Δε) is to be calculated.

10. Apparatus (21) according to any of claims 6 to 8, wherein the two selected markings (25, 25A, 25B, 25C) delimit the segment (S₁, S₂, Sₙ), of which the strain difference (Δε) is to be calculated and wherein further markings (25, 25A, 25B, 25C) arranged on the suspension means (23, 23A, 23B, 23C) are present between the two selected markings (25, 25A, 25B, 25C).

11. Elevator system (1) comprising an apparatus (21) according to any of claims 7 to 10.

12. Elevator system (1) according to claim 11, wherein it comprises an updated digital twin data record (101) which contains the physical components (11, 17, 49) of the elevator installation (1) in digital form as component model data records (111, 117, 149) having characterizing properties, wherein the signal processing unit (31) is configured to exchange data with the updated digital twin data record (101).

13. Elevator system (1) according to claim 12, wherein the data transmitted by the signal processing unit (31) include the strain differences (Δε) of segments (S₁, S₂, Sₙ) which, as characterizing properties, can be transferred to assigned virtual segments of a suspension means (123, 123A, 123B, 123C) of the updated digital twin data record (101) depicted as a digital component model data record and replace the corresponding, previous characterizing properties of the segments (S₁, S₂, Sₙ).

14. Elevator system (1) according to claim 13, wherein the updated digital twin data record (101) can carry out static and dynamic simulations for determining the point of discard or remaining service life (t_{AB}) and the simulation results can be transmitted to a control unit (45) of the elevator system (1) and/or to an output unit (122).

## Revendications

1. Procédé permettant la surveillance de l'état physique d'un moyen de support (23, 23A, 23B, 23C) relié à une cabine d'ascenseur (11) et capable de la déplacer, le moyen de support (23, 23A, 23B, 23C) présentant le long de sa longueur des repères (25, 25A, 25B, 25C) qui divisent le moyen de support (23, 23A, 23B, 23C) en segments (S₁, S₂, Sₙ) et lesquels repères (25, 25A, 25B, 25C) peuvent être détectés au moyen d'un appareil de détection (29), **caractérisé en ce que,** en termes de segment, la différence d'allongement (Δ£) du moyen de support (23, 23A, 23B, 23C) est surveillée par la détermination d'un premier allongement (ε₁) lors d'une première charge (F₁) et d'un second allongement (ε₂) lors d'une seconde charge (F₂) au moyen d'une unité de traitement de signal (31) à partir d'une distance entre deux repères (25, 25A, 25B, 25C) sélectionnés et détectés par l'appareil de détection (29) et par le calcul d'une différence d'allongement (Δ£) représentant le comportement élastique du segment (S₁, S₂, Sₙ) à partir des deux allongements (ε₁, ε₂), la charge (F₁, F₂) agissant sur le moyen de support (23, 23A, 23B, 23C) entre les deux repères (25, 25A, 25B, 25C) sélectionnés pouvant être mesurée au moyen d'un appareil de mesure de charge (33, 33A, 33B, 33C).

2. Procédé selon la revendication 1, dans lequel la différence d'allongement (Δ£) calculée est comparée avec une valeur limite de différence d'allongement (Δε_{Grenz}) ou une perte de section transversale (ΔA) est calculée à partir de la différence d'allongement (Δ£) et comparée avec une valeur limite pour la perte de section transversale maximale admissible (ΔA_{Grenz}) ou une perte de charge de rupture (ΔF_{Bruch}) est calculée à partir de la différence d'allongement (Δ£) et comparée avec une valeur limite pour la perte de charge de rupture maximale admissible (ΔF_{Bruch Grenz}).

3. Procédé selon la revendication 2, dans lequel les différences d'allongement (Δ£) des segments (S₁, S₂, Sₙ) individuels sont comparées les unes avec les autres, une hiérarchie des segments (S₁, S₂, Sₙ) est établie en ce qui concerne leur différence d'allongement (Δε) et une sélection des segments (S₁, S₂, Sₙ) est effectuée de manière analogue à ladite hiérarchie, de sorte que la différence d'allongement (Δε) de segments (S₁, S₂, Sₙ) comportant une différence d'allongement (Δε) déjà accrue est déterminée plus fréquemment que pour des segments (S₁, S₂, Sₙ) comportant une différence d'allongement (Δε) inchangée.

4. Procédé selon l'une des revendications 1 à 3, dans lequel un critère de détectabilité est présent en ce qui concerne la détectabilité des repères (25, 25A, 25B, 25C) et lorsqu'un repère (25, 25A, 25B, 25C) ne satisfait pas audit critère de détectabilité et est donc illisible ou mal lisible, le repère (25, 25A, 25B, 25C) lisible suivant est sélectionné.

5. Procédé selon l'une des revendications 1 à 4, dans lequel, lors de la mise en service du moyen de support (23, 23A, 23B, 23C), une différence d'allongement à l'état neuf (Δε_{NEU}) de chaque segment (S₁, S₂, Sₙ) est mesurée et mémorisée et la différence d'allongement (Δε) des segments (S₁, S₂, Sₙ) individuels est comparée périodiquement avec la différence d'allongement à l'état neuf (Δε_{NEU}) respectivement associée pendant le fonctionnement.

6. Dispositif (21) permettant la mise en oeuvre du procédé selon l'une des revendications 1 à 5, dans lequel le dispositif (21) présente au moins un moyen de support (23, 23A, 23B, 23C) divisé en segments (S₁, S₂, Sₙ) au moyen de repères (25, 25A, 25B, 25C), un appareil de mesure de charge (33, 33A, 33B, 33C), une unité de traitement de signal (31) et un appareil de détection (29) pour la détection des repères (25, 25A, 25B, 25C), **caractérisé en ce que** l'unité de traitement de signal (31) est configurée pour surveiller la différence d'allongement (Δ£) du moyen de support (23, 23A, 23B, 23C) en termes de segment en déterminant un premier allongement (ε₁) lors d'une première charge (Fi) agissant sur le moyen de support (23, 23A, 23B, 23C) et mesurée par l'appareil de mesure de charge (33, 33A, 33B, 33C) et un second allongement (ε₂) lors d'une seconde charge (F₂) agissant sur le moyen de support (23, 23A, 23B, 23C) et mesurée par l'appareil de mesure de charge (33, 33A, 33B, 33C) à partir d'une distance entre deux repères (25, 25A, 25B, 25C) sélectionnés et détectés par l'appareil de détection (29), et en calculant une différence d'allongement (Δ£) représentant le comportement élastique du segment (S₁, S₂, Sₙ) à partir des deux allongements (ε₁, ε₂).

7. Dispositif (21) selon la revendication 6, dans lequel un segment (S₁, S₂, Sₙ) et par conséquent deux repères (25, 25A, 25B, 25C) peuvent être sélectionnés par l'unité de traitement de signal (31) selon des critères prédéfinis et la sélection peut être transmise à l'appareil de détection (29).

8. Dispositif (21) selon la revendication 6 ou 7, dans lequel chaque repère (25, 25A, 25B, 25C) présente une signalisation unique différentiable par rapport aux autres repères (25, 25A, 25B, 25C).

9. Dispositif (21) selon l'une des revendications 6 à 8, dans lequel les deux repères (25, 25A, 25B, 25C) sélectionnés sont disposés l'un derrière l'autre sur le moyen de support (23, 23A, 23B, 23C) et délimitent le segment (S₁, S₂, Sₙ) dont la différence d'allongement (Δε) doit être calculée.

10. Dispositif (21) selon l'une des revendications 6 à 8, dans lequel les deux repères (25, 25A, 25B, 25C) sélectionnés délimitent le segment (S₁, S₂, Sₙ) dont la différence d'allongement (Δε) doit être calculée et d'autres repères (25, 25A, 25B, 25C) disposés sur le moyen de support (23, 23A, 23B, 23C) étant prévus entre les deux repères (25, 25A, 25B, 25C) sélectionnés.

11. Installation d'ascenseur (1) comportant un dispositif (21) selon l'une des revendications 7 à 10.

12. Installation d'ascenseur (1) selon la revendication 11, dans laquelle celle-ci comprend un jeu de données de double numérique mis à jour (101) qui contient les composants physiques (11, 17, 49) de l'installation d'ascenseur (1) sous forme numérique en tant que jeux de données de modèles de pièces (111, 117, 149) comportant des propriétés caractéristiques, l'unité de traitement de signal (31) étant configurée pour échanger des données avec le jeu de données de double numérique mis à jour (101).

13. Installation d'ascenseur (1) selon la revendication 12, dans laquelle les données transmises par l'unité de traitement de signal (31) comprennent les différences d'allongement (Δε) de segments (S₁, S₂, Sₙ) pouvant être transmises en tant que propriétés caractéristiques à des segments virtuels associés d'un moyen de support (123, 123A, 123B, 123C) représenté en tant que jeu de données de modèle de pièce numérique du jeu de données de double numérique mis à jour (101) et remplaçant les propriétés caractéristiques précédentes correspondantes des segments (S₁, S₂, Sₙ).

14. Installation d'ascenseur (1) selon la revendication 13, dans laquelle des simulations statiques et dynamiques permettant de déterminer la date d'usure nécessitant le remplacement ou la durée de vie résiduelle (t_{AB}) peuvent être réalisées au moyen du jeu de données de double numérique mis à jour (101) et les résultats de simulation peuvent être transmis à une unité de commande (45) de l'installation d'ascenseur (1) et/ou à une unité de sortie (122).
